# EUROPÄISCHE PATENTSCHRIFT

(11) **EP 2 389 821 B1**
(45) Veröffentlichungstag und Bekanntmachung des Hinweises auf die Patenterteilung: **27.08.2014**
(21) Anmeldenummer: 11002560.8
(22) Anmeldetag: 28.03.2011
(51) Int. Cl.: A63B 69/18, A41D 19/015, A63B 71/14

(54) **Handschuh, insbesondere Skisprunghandschuh**
Glove, in particular ski jumping glove
Gant, notamment un gant pour saut à ski

(30) Priorität: 31.05.2010 DE 202010007414 U
(43) Veröffentlichungstag der Anmeldung: 30.11.2011
(73) Patentinhaber: Franz Ziener GmbH & Co. KG, 82487 Oberammergau (DE)
(72) Erfinder: Ziener, Franz, 82487 Oberammergau (DE)
(74) Vertreter: Grünecker, Kinkeldey, Stockmair & Schwanhäusser

(56) Entgegenhaltungen:
- FR-A1- 2 886 167
- US-A- 4 590 626
- US-A- 5 857 216

## Beschreibung

Die Erfindung bezieht sich auf einen Handschuh, insbesondere Skisprunghandschuh, mit einer die Außenseite der Hand bedeckenden Oberhand, einer die Innenfläche bedeckenden Innenhand, wobei Oberhand und Innenhand die Finger- und Mittelhandhülle des Handschuhs bilden, und mit die Daumenhülle bildenden Daumenoberseite und Daumeninnenseite.

Derartige Handschuhe sind allgemein bekannt. Siehe z.B. US 5 857 216. Sie werden auch im Sport, beispielsweise dem Skisprungsport eingesetzt. Üblicherweise sind solche Handschuhe derart geschnitten, dass die Handschuhe im entspannten Zustand eine Form annehmen, die einer Hand im entspannten Zustand entspricht. Mit anderen Worten sind die Zuschnitte solcher Handschuhe in aller Regel so gewählt, dass die Oberhand einen längeren Schnitt aufweist als die Innenhand, so dass die Handflächen in der Regel konkav gekrümmt sind, während die Handaußenseite eine konvexe Krümmung aufweist. Der Daumen ist in der Regel durch die Finger- und Mittelhandhülle geschützt und liegt auf der Höhe des Zeigefingers.

Je nach Material neigen derartige Handschuhe dazu, dass sich beim Strecken der Hand auf der Handaußenseite Falten bilden. Benutzt man solche Handschuhe beim Skispringen, sorgen die Falten auf der Handaußenfläche zur Verwirbelungen und eventuell dem Abriss der Luftströmung, so dass die erzielbaren Sprungweiten beeinträchtigt werden können. Durch die Wahl des Handschuhmaterials, beispielsweise textilkaschiertem Schaum, wie beispielsweise Neopren oder dergleichen kann der Faltenbildung in gewisser Weise entgegengewirkt werden.

Der Erfindung liegt die Aufgabe zugrunde, einen Skisprunghandschuh weiter zu optimieren, so dass die aerodynamischen Eigenschaften des Skispringers verbessert werden und sich dadurch höhere Sprungweiten erzielen lassen.

Diese Aufgabe wird erfindungsgemäß dadurch gelöst, dass die Oberhand kürzer geschnitten ist und die Innenhand länger geschnitten ist, so dass die Oberhand im entspannten Zustand des Handschuhs eine konkave Fläche bildet. Mit anderen Worten werden die Finger der Hand des Skispringers nach außen gebogen. Die natürliche Neigung der Hand, die Finger zur Handinnenfläche zu biegen, bewirkt dadurch, dass die die Außenfläche des Handschuhs bildende Oberhand stets faltenfrei glattgezogen ist. Die Luftströmung beim Sprung liegt somit linear an der Außenseite der Hand an.

Gemäß einer Weiterbildung der Erfindung ist in bevorzugter Weise auch die Daumenoberseite kürzer und die Daumeninnenseite länger geschnitten, so dass die Daumenhülle seitlich im entspannten Zustand des Handschuhs neben der Finger- und Mittelhandhülle positioniert ist und ebenfalls mit der Daumenoberseite eine konkave Krümmung bildet. Durch diesen Schnitt der Daumenhülle wird die wirksame Handauftriebsfläche, da der Daumen nun neben der Mittelhand liegt, vergrößert. Gleichzeitig bewirkt die natürliche Neigung des Daumens, sich zur Handinnenfläche zu neigen, dass die Daumenoberseite ohne Faltenbildung straff gespannt ist.

Gemäß einer bevorzugten Ausführungsform ist die Oberhand kürzer als die Innenhand geschnitten, in gleicher Weise wird bevorzugt, wenn die Daumenoberseite kürzer geschnitten ist als die Daumeninnenseite.

Um die wirksame Auftriebsfläche der Hand noch weiter zu erhöhen, ist bevorzugt, dass die Daumenhülle im entspannten Zustand des Handschuhs etwa im rechten Winkel zur Längsachse des Handschuhs von der Finger- und Mittelhandhülle absteht.

Gemäß einer Weiterbildung ist vorgesehen, dass zwischen Oberhand und Innenhand Seitenstreifen angeordnet sind, deren Schnitt zur Unterstützung der konkaven Ausbildung der Oberhand nach oben bogenförmig geschnitten sind. Je nachdem, was für ein Material für die Handschuhe verwendet wird, lässt sich somit die Vorspannung des Handschuhs erhöhen.

Soweit der Handschuh als Fingerhandschuh ausgebildet ist, wird bevorzugt, dass zwischen den einzelnen Fingern des Handschuhs Seitenstreifen angeordnet sind, deren Schnitt zur Unterstützung der konkaven Ausbildung der Oberhand nach oben bogenförmig geschnitten verläuft.

In gleicher Weise ist bevorzugt, dass zwischen der Daumenoberseite und der Daumeninnenseite ein Seitenstreifen angeordnet ist, der zur Unterstützung der konkaven Krümmung der Daumenoberseite nach oben bogenförmig geschnitten ist.

Im Folgenden wird ein Ausführungsbeispiel der Erfindung anhand einer Zeichnung näher erläutert. Es zeigen:
Fig. 1 eine Aufsicht auf die Innenhand eines erfindungsgemäßen Handschuhs im entspannten Zustand,
Fig. 2 eine Ansicht auf die Oberhand des Handschuhs im getragenen Zustand und
Fig. 3 eine Seitenansicht des Handschuhs im entspannten Zustand.

Die Fig. 1 zeigt eine Ansicht auf die Handinnenfläche eines Skisprunghandschuhs im entspannten Zustand, d.h. in dem Zustand, wenn sich keine Hand des Benutzers in dem Handschuh befindet. Der Blick richtet sich auf die sog. Innenhand 2 der Handschuhhülle, die die Finger und die Mittelhand der Hand des Benutzers umschließt. Aus Fig. 1 ist erkennbar, dass es sich um einen Fingerhandschuh handelt, bei dem sich die Innenhand 2 bis in die Finger hinein erstreckt. Seitlich und die Finger eingrenzend sind Seitenstreifen 3 vorgesehen, die die Innenhand 2 mit der, in Fig. 2 ersichtlichen Oberhand 4, verbinden. Die Seitenstreifen 3 sind auch gut in der Seitenansicht in Fig. 3 erkennbar.

Die Innenhand 2, die Oberhand 3 und die beide Zuschnitte miteinander verbindenden Seitenstreifen 3 bilden die Finger- und Mittelhandhülle des Handschuhs 1.

Wie weiter aus Fig. 1 ersichtlich ist, weist der Handschuh 1 eine Daumenhülle auf, die durch eine Daumeninnenseite 5, die einstückig mit der Innenhand ausgebildet ist, und einer Daumenoberseite 6, die an die Daumeninnenseite anschließt, gebildet wird.

Wie aus Fig. 3 ersichtlich ist, ist zwischen der Daumeninnenseite 5 und der Daumenoberseite noch ein Seitenstreifen 7 angeordnet.

Sämtliche Seitenstreifen 3 und 7 des Handschuhs 1 weisen eine bogenförmig gekrümmte Form auf, und zwar in Richtung zur Handaußenfläche, wie gut aus Fig. 3 ersichtlich ist. Darüber hinaus sind die Zuschnitte der Oberhand 4 und der Daumenoberseite 6 kürzer gewählt als die jeweils gegenüberliegende Lage, nämlich die Innenhand 2 bzw. die Daumeninnenseite 5. Auf diese Dimensionierung des Zuschnitts bewirkt, dass, wie in Fig. 3 ersichtlich ist, der Handschuh im entspannten Zustand Finger und Daumen zur Handaußenseite drückt.

Aus Fig. 1 ist zudem ersichtlich, dass der Daumen des Handschuhs etwa im rechten Winkel zur Längsachse der Hand absteht.

Betrachtet man die Ansicht in Fig. 2, so erkennt man, dass aufgrund der sich nun in dem Handschuh befindenden Hand ein Teil der durch die Schnittgebung des Handschuhs vorgegebenen Form wieder rückgängig gemacht wird. Das heißt, die extreme Biegung zur Handaußenseite und das extreme Abspreizen des Daumens wird durch die natürliche Spannung der Hand teilweise aufgehoben. Das bewirkt, dass sowohl die Daumenoberseite 6 als auch die Oberhand 4 soweit gestrafft wird, dass sich dort während des Skisprungs keine Falten bilden. Auf diese Art und Weise stellt die Erfindung einen Skisprunghandschuh zur Verfügung, der günstige aerodynamische Eigenschaften aufweist und dabei dem Skispringer ermöglicht, eine natürliche Handstellung beizubehalten.

## Patentansprüche

1. Handschuh, insbesondere Skisprunghandschuh, mit einer die Außenseite der Hand bedeckenden Oberhand (4), einer die Innenfläche der Hand bedeckenden Innenhand (2), wobei Oberhand (4) und Innenhand (2) die Finger- und Mittelhandhülle des Handschuhs bilden, und mit die Daumenhülle bildenden Daumenoberseite (6) und Daumeninnenseite (5), **dadurch gekennzeichnet, dass** die Oberhand (4) kürzer geschnitten und die Innenhand (2) länger geschnitten ist, so dass die Oberhand (4) im entspannten Zustand des Handschuhs (1) eine konkave Fläche bildet.

2. Handschuh nach Anspruch 1, **dadurch gekennzeichnet, dass** die Daumenoberseite (6) kürzer und die Daumeninnenseite (5) länger geschnitten sind, so dass die Daumenhülle (5, 6, 7) im entspannten Zustand des Handschuhs (1) seitlich neben der Finger- und Mittelhandhülle positioniert ist und ebenfalls mit der Daumenoberseite (6) eine konkave Krümmung bildet.

3. Handschuh nach Anspruch 1 oder 2, **dadurch gekennzeichnet, dass** die Oberhand (4) kürzer als die Innenhand (2) geschnitten ist.

4. Handschuh nach einem der Ansprüche 1 bis 3, **dadurch gekennzeichnet, dass** die Daumenoberseite (6) kürzer als die Daumeninnenseite (5) geschnitten ist.

5. Handschuh nach einem der Ansprüche 1 bis 4, **dadurch gekennzeichnet, dass** die Daumenhülle (5, 6, 7) im entspannten Zustand des Handschuhs etwa im rechten Winkel zur Längsache des Handschuhs (1) von der Finger- und Mittelhandhülle absteht.

6. Handschuh nach einem der Ansprüche 1 bis 5, **dadurch gekennzeichnet, dass** zwischen Oberhand (4) und Innenhand (2) Seitenstreifen (3) angeordnet sind, deren Schnitt zur Unterstützung der konkaven Ausbildung der Oberhand (4) nach oben bogenförmig verläuft.

7. Handschuh nach einem der Ansprüche 1 bis 6, **dadurch gekennzeichnet, dass** zwischen den einzelnen Fingern Seitenstreifen (3) angeordnet sind, deren Schnitt zur Unterstützung der konkaven Ausbildung der Oberhand (4) nach oben bogenförmig gekrümmt verläuft.

8. Handschuh nach einem der Ansprüche 1 bis 7, **dadurch gekennzeichnet, dass** zwischen Daumenoberseite (6) und Daumeninnenseite (5) ein Seitenstreifen (7) angeordnet ist, der zur Unterstützung der konkaven Krümmung der Daumenoberseite (6) nach oben bogenförmig geschnitten ist.

## Claims

1. Glove, in particular skijumping glove, with an upper hand (4) covering the outside of the hand and an inner hand (2) covering the inner surface of the hand, wherein the upper hand (4) and inner hand (2) form the finger sheath and middle hand sheath of the glove, and with the top side of the thumb (6) and inside of the thumb (5) forming the thumb sheath, **characterised in that** the upper hand (4) is cut shorter and the inner hand (2) is cut longer, so that the upper hand (4) forms a concave surface in the relaxed state of the glove (1).

2. Glove according to claim 1, **characterised in that** the top side of the thumb (6) is cut shorter and the inside of the thumb (5) longer, so that the thumb sheath (5, 6, 7) is positioned laterally next to the finger sheath and middle hand sheath in the relaxed state of the glove (1) and also forms a concave curve with the top side of the thumb (6).

3. Glove according to claim 1 or 2, **characterised in that** the upper hand (4) is cut shorter than the inner hand (2).

4. Glove according to one of claims 1 to 3, **characterised in that** the top side of the thumb (6) is cut shorter than the inside of the thumb (5).

5. Glove according to one of claims 1 to 4, **characterised in that** in the relaxed state of the glove, the thumb sheath (5, 6, 7) protrudes approximately at right angles to the longitudinal axis of the glove (1) from the finger sheath and middle hand sheath.

6. Glove according to one of claims 1 to 5, **characterised in that** side strips (3), the section of which arches upwards to support the concave development of the upper hand (4), are arranged between the upper hand (4) and inner hand (2).

7. Glove according to one of claims 1 to 6, **characterised in that** side strips (3), the section of which arches upwards in a curve to support the concave development of the upper hand (4), are arranged between the individual fingers.

8. Glove according to one of claims 1 to 7, **characterised in that** a side strip (7), which is cut arching upwards to support the concave curve of the top side of the thumb (6), is arranged between the top side of the thumb (6) and the inside of the thumb (5).

## Revendications

1. Gant, notamment gant pour le saut à skis, comprenant un dessus de main (4) couvrant la face dorsale de la main, un dessous intérieur de main (2) couvrant la face palmaire intérieure de la main, le dessus de main (4) et le dessous intérieur de main (2) formant l'enveloppe des doigts et du corps ou de la paume de la main, le gant comprenant également un dessus de pouce (6) et un dessous intérieur de pouce (5), qui forment l'enveloppe de pouce, **caractérisé en ce que** le dessus de main (4) est coupé plus court et le dessous intérieur de main (2) est coupé plus long, de sorte que le dessus de main (4) forme, à l'état détendu du gant (1), une surface concave.

2. Gant selon la revendication 1, **caractérisé en ce que** le dessus de pouce (6) est coupé plus court et le dessous intérieur de pouce (5) est coupé plus long, de sorte que l'enveloppe de pouce (5, 6, 7), dans l'état détendu du gant (1), est positionnée latéralement à côté de l'enveloppe des doigts et du corps ou de la paume de la main, et forme également, avec le dessus de pouce (6), une courbure concave.

3. Gant selon la revendication 1 ou la revendication 2, **caractérisé en ce que** le dessus de main (4) est coupé plus court que le dessous intérieur de main (2).

4. Gant selon l'une des revendications 1 à 3, **caractérisé en ce que** le dessus de pouce (6) est coupé plus court que dessous intérieur de pouce (5).

5. Gant selon l'une des revendications 1 à 4, **caractérisé en ce que** dans l'état détendu du gant, l'enveloppe de pouce (5, 6, 7) s'écarte de l'enveloppe des doigts et du corps ou de la paume de la main, sensiblement à angle droit par rapport à l'axe longitudinal du gant (1).

6. Gant selon l'une des revendications 1 à 5, **caractérisé en ce qu'**entre le dessus de main (4) et le dessous intérieur de main (2) sont agencées des bandes latérales (3), dont la coupe présente un tracé s'étendant en forme d'arc vers le haut, en vue de contribuer à la configuration concave du dessus de main (4).

7. Gant selon l'une des revendications 1 à 6, **caractérisé en ce qu'**entre les doigts individuels sont agencées des bandes latérales (3), dont la coupe présente un tracé s'étendant de manière courbée en forme d'arc vers le haut, en vue de contribuer à la configuration concave du dessus de main (4).

8. Gant selon l'une des revendications 1 à 7, **caractérisé en ce qu'**entre le dessus de pouce (6) et le dessous intérieur de pouce (5) est agencée une bande latérale (7), qui est coupée en forme d'arc vers le haut, en vue de contribuer à la courbure concave du dessus de pouce (6).
